# EUROPÄISCHE PATENTSCHRIFT

(11) **EP 2 047 023 B1**
(45) Veröffentlichungstag und Bekanntmachung des Hinweises auf die Patenterteilung: **22.06.2016**
(21) Anmeldenummer: 07784583.2
(22) Anmeldetag: 18.07.2007
(51) Int. Cl.: D06B 11/00

(54) **EINRICHTUNG ZUM AUFBRINGEN VON FARBMUSTERN**
DEVICE FOR THE SUPERIMPOSITION OF COLOR PATTERNS
DISPOSITIF POUR APPLIQUER DES DESSINS EN COULEUR

(30) Priorität: 28.07.2006 AT 12882006
(43) Veröffentlichungstag der Anmeldung: 15.04.2009
(73) Patentinhaber: Peter Zimmer KEG, 6330 Kufstein (AT)
(72) Erfinder: ZIMMER, Peter, A-6330 Kufstein (AT)
(74) Vertreter: Torggler & Hofinger Patentanwälte
(86) Internationale Anmeldenummer: PCT/AT2007/000352
(87) Internationale Veröffentlichungsnummer: WO 2008/011645

(56) Entgegenhaltungen:
- WO-A-01/40565
- WO-A-2004/038086
- GB-A- 2 038 242

## Beschreibung

Die vorliegende Erfindung betrifft eine Einrichtung zum Aufbringen von Farbmustern auf mindestens einen Dochtstrang aus lose zusammengefügten oder garnartig miteinander versponnenen Haaren und/oder Fasern und/oder Textilien mit einer Färbungsvorrichtung und einer Transportvorrichtung zum Bewegen des Dochtstranges relativ zur Färbungsvorrichtung, wobei die Einrichtung eine Verzögerungsvorrichtung aufweist, welche den von der Transportvorrichtung bewegten Dochtstrang unter Zugspannung versetzt. Eine gattungsgemäße Einrichtung zum Aufbringen von Farbmustern wird in dem Dokument WO 2004/038086 A1 offenbart.

Dochtstränge aus lose zusammengefügten Haaren wie zum Beispiel Schafhaaren werden beim Stand der Technik mit der so genannten Vigoureux Bemusterungstechnik gefärbt. Es geht dabei um das Aufbringen von jeweils mehreren Querstreifen bzw. Anfärbungen auf jedes Haar. Der Streifenabstand und die Streifenbreiten bestimmen dabei die Farbintensität des später gezwirnten Fadens bzw. des fertigen Tuches. Durch das partielle Bedrucken wird eine Melange in der Struktur des fertigen Tuches erreicht. Die Dichte und damit die Anzahl der Anfärbungen pro Haar ist der Schlüssel für die spätere Qualitätsstufe des fertigen Tuches. Beim Stand der Vigoureux Technik werden für den Druckprozess Reliefdruckwalzen verwendet, die das Muster auf den Dochtstrang amboßieren. Die bisher bekannten Druckverfahren haben zwei wesentliche Nachteile. Zum einen ist eine häufige Reinigung der Druckeinrichtung erforderlich, um den Qualitätsstandart erhalten zu können. Zum anderen stößt man bei dem Wunsch der Erhöhung der Zahl der Anfärbungen pro Haar an technologische Grenzen.

Aufgabe der Erfindung ist es, eine gattungsgemäße Einrichtung dahingehend zu verbessern, dass möglichst viele Anfärbungen pro Haar möglich sind.

Dies wird erfindungsgemäß dadurch gekennzeichnet, dass die Transportvorrichtung ein, vorzugsweise von einer Antriebsvorrichtung angetriebenes, Transportrad mit einer an seinem Umfang, vorzugsweise durch Seitenführungsstege seitlich begrenzten, Führungsbahn für den Dochtstrang aufweist und dass die Färbungsvorrichtung im Bereich der Führungsbahn des Transportrades angeordnet ist und die Farbe auf den in der Führungsbahn des Transportrades gebogen bzw. gekrümmt geführten Dochtstrang aufbringt.

Durch die mittels der Verzögerungsvorrichtung erreichte Zugspannung bzw. Vorspannung des Dochtstranges kommt es zu einer satten Auflage des Dochtstranges auf der Transportvorrichtung, wodurch eine gewisse Festigkeit in der Applikationszone, in der die Färbungsvorrichtung das Muster aufbringt, erreicht wird. Darüber hinaus werden eine geringfügige Streckung und ein Flachziehen des Dochtstranges in der Applikationszone erreicht, wodurch die Musterauftragung mit der Färbungsvorrichtung besonders präzise vorgenommen werden kann. Hierdurch ist es möglich, die Anzahl der Anfärbungen pro Haar zu erhöhen.

Mit der erfindungsgemäßen Einrichtung können nicht nur lose zusammengefügte Haare und/oder Fasern und/oder Textilien angefärbt werden. Das gleiche ist auch für Dochtstränge aus garnartig miteinander versponnenen Haaren und/oder Fasern und/oder Textilien möglich. Insbesondere bei der Verwendung der erfindungsgemäßen Einrichtung zum so genannten Space-Dye-Prozess können mehrere bereits versponnene Garne des Dochtstranges so eng aneinander anliegend auf der Transportvorrichtung geführt werden, dass sie beim Applikationsprozess, also beim Einfärben, als Fläche erscheinen. Hierdurch wird die applizierte Farbe von den Garnen voll adsorbiert, wodurch keine Farbverluste entstehen.

Um die beim Stand der Technik störende oben genannte Notwendigkeit der häufigen Reinigung der Färbungsvorrichtung zu beseitigen bzw. abzuschwächen, sieht ein weiterer Aspekt der Erfindung vor, dass die Färbungsvorrichtung zum Aufbringen, vorzugsweise Aufspritzen, von Farbe auf und/oder in den Dochtstrang ausgebildet ist, ohne dass hierzu ein physischer Kontakt zwischen Dochtstrang und Färbungsvorrichtung vorgesehen ist. Hierdurch wird eine kontaktlose Applikation der Farbe möglich, wodurch die beim Stand der Technik auftretenden Probleme mit der Reinigung der dort verwendeten Reliefdruckwalzen entfallen.

Weitere Einzelheiten und Merkmale der vorliegenden Erfindung ergeben sich aus der nachfolgenden Figurenbeschreibung. Dabei zeigt:
- Fig. 1: ein erfindungsgemäßes Ausführungsbeispiel in einer schematisierten Darstellung,
- Fig. 2: eine Detaildarstellung zum Kontaktbereich A aus Fig. 1,
- Fig. 3: eine Detaildarstellung eines Ausschnitts B der Applikationszone aus Fig. 1 und
- Fig. 4: eine Draufsicht auf ein Düsenpaket einer bevorzugt verwendeten Färbungsvorrichtung.

Um eine satte Auflage des Dochtstranges auf der Transportvorrichtung im Bereich der Applikationszone der Färbungsvorrichtung zu erreichen, ist es generell günstig, wenn die Transportvorrichtung eine, vorzugsweise im Bereich der Färbungsvorrichtung, gewölbte und/oder kanalförmig ausgebildete Führungsbahn für den Dochtstrang aufweist. Im in Fig. 1 gezeigten Ausführungsbeispiel wird dies erreicht, indem die Führungsvorrichtung und die Verzögerungsvorrichtung so ausgebildet sind, dass der Dochtsrang 1 auf einer im Wesentlichen omegaförmigen Bahn geführt ist. Die Transportvorrichtung weist ein, vorzugsweise von einer Antriebsvorrichtung angetriebenes, Transportrad 3 mit einer an seinem Umfang 10 durch Seitenführungsstege 5 seitlich begrenzten Führungsbahn 6 für den Dochtstrang 1 auf. Die Verzögerungsvorrichtung ist in diesem Ausführungsbeispiel ein, vorzugsweise vom Transportrad 3 angetriebenes, Einzugsrad 4. Dieses weist ebenfalls an seinem Umfang 10' eine durch Seitenführungsstege 5' begrenzte Führungsbahn 6' für den Dochtstrang 1 auf. Die gewünschte Zugspannung auf den Dochtstrang 1 wird erreicht, indem im Betrieb der Einrichtung die Umfangsgeschwindigkeit der Führungsbahn 6 des Transportrades 3 größer ist als die Umfangsgeschwindigkeit der Führungsbahn 6' des Einzugsrades 4. Vor ihrem Einzug mittels des Einzugsrades 4 liegen die Dochte frei in an sich bekannten Kardenkannen. Mehrere Dochte, beispielsweise zehn, werden bei ihrem Transport zum Einzugsrad 4 in einer hier nicht dargestellten aber an sich bekannten Ringführung zum Dochtstrang 1 vereint. Nach der Übergabe vom Einzugsrad 4 auf das Transportrad 3 wird der Dochtstrang 1 der durch die Färbungsvorrichtungen 2 definierten Applikationszone im leicht vorgespannten Zustand zugeführt. Hier erfolgt der Färbungsprozess. Anschließend übernimmt das Abnahmerad 8 den eingefärbten Dochtstrang 1 und übergibt ihn einem Förderband 9 zur weiteren Verarbeitung des Dochtstranges 1. Das Abnahmerad 8 ist günstigerweise frei laufend ausgebildet und weist einen eigenen Antrieb auf. Dadurch ist es möglich, die Transportgeschwindigkeit, mit der das Abnahmerad 8 den Dochtstrang 1 dem Förderband 9 zuführt, geringfügig höher oder gleich der Transportgeschwindigkeit des Transportrades 3 einzustellen. Zur Führung des Dochtstranges 1 weisen günstigerweise sowohl das Einzugsrad 4 als auch das Transportrad 3 als auch das Abnahmerad 8 an ihrem Umfang kanalförmige Ausnehmungen auf, wie sie in den Fig. 2 und 3 für das Einzugsrad 4 und Transportrad 3 dargestellt sind. Der Kanal wird dabei von den Führungsbahnen 6 und 6' sowie von den Seitenführungsstegen 5 und 5' gebildet. Die Drehrichtungen der drei genannten Räder sind in Fig. 1 durch die entsprechenden Pfeile veranschaulicht.

Um die über die Laufgeschwindigkeiten des Einzugsrades 4 und des Transportrades 3 vorgegebene Vorspannung an verschiedene Dicken und Festigkeiten des Dochtstranges 1 anpassen zu können, ist bevorzugt vorgesehen, dass die Drehgeschwindigkeiten dieser beiden Räder möglichst fein reguliert und aufeinander abgestimmt werden können. Für diese Geschwindigkeitsfeinregulierung gibt es sowohl mechanische als elektronische Lösungen.

Bei einer mechanischen Lösungsvariante ist vorgesehen, dass das Einzugsrad 4 mit dem Transportrad 3, vorzugsweise schlupffrei, zwangsgekoppelt ist. Hierzu kann eine nicht dargestellte aber einfach technisch realisierbare Anpressvorrichtung vorgesehen sein, welche das Transportrad 3 und das Einzugsrad 4 an ihren jeweiligen Umfangsflächen 10, 10' - hier mit den jeweiligen Seitenstegen 5, 5' - aneinander presst. In diesem schlupffreien Fall ergibt sich eine geringere Transportgeschwindigkeit des Einzugsrades 4 gegenüber der Transportgeschwindigkeit des Transportrades 3 und damit der gewünschte Verzögerungseffekt, wenn das Produkt des Radius r1 der Umfangsfläche 10' des Einzugsrades 4 mit dem Radius r3 der Führungsbahn des Transportrades 2 größer ist als das Produkt des Radius r2 der Führungsbahn 6' des Einzugsrades 4 mit dem Radius r4 der Umfangsfläche 10 des Transportrades 3. Verwendet man nun ein Einzugsrad 4, welches, insbesondere im Bereich der Seitenführungsstege 5', elastisch verformbares Material - wie zum Beispiel Gummi - aufweist, so lässt sich durch unterschiedlich starkes Anpressen des Einzugsrades 4 an das Transportrad 3 der Radius r1 vergrößern und verringern. Hierdurch wird automatisch das Verhältnis der Transportgeschwindigkeiten von Einzugsrad 4 und Transportrad 3 verändert. Dies ist eine einfache aber sehr gut funktionierende Form der Feinregulierung der Transportgeschwindigkeiten und damit der auf den Dochtstrang 1 aufgebrachten Zugspannung.

Alternativ zu der geschilderten mechanischen Lösung kann die gewünschte Vorspannung auch durch eine, vorzugsweise elektronische, Regelung der Drehgeschwindigkeit eines nicht an das Transportrad 3 angepressten Einzugsrades 4 erfolgen. In diesem Fall sollte dann das Einzugsrad 4 einen eigenen Antrieb aufweisen, der in der gewünschten Weise eine Geschwindigkeitsfeinregulierung in Abhängigkeit der Drehgeschwindigkeit des Transportrades 3 ermöglicht. Darüber hinaus ist es natürlich auch möglich, verschiedenste Arten von an sich bekannten Getrieben zwischen Transportrad 3 und Einzugsrad 4 zu installieren, um den gewünschten Vorspannungseffekt zu erreichen.

Fig. 2 zeigt die Übergabe des Dochtstranges 1 zwischen Einzugsrad 4 und Transportrad 3 im Bereich A der Fig. 1. Fig. 3 zeigt wie in der Applikationszone, also im Bereich der Färbungsvorrichtungen 2 mittels der Zugspannung eine satte Auflage des Dochtstranges 1 auf die Führungsbahn 6 des Transportrades 3 erreicht wird. Der Dochtstrang 1 füllt dabei den gesamten durch die Seitenführungsstege 5 und die Führungsbahn 6 begrenzten Kanal aus, wodurch eine besonders qualitativ hochwertige Applikation der Farbe möglich wird.

Gemäß dem zweiten Aspekt der Erfindung erfolgt im gezeigten Ausführungsbeispiel der Fig. 1 eine kontaktlose Applikation der Farbe. Hierfür sind in dieser Ausführungsvariante vier benachbarte Düsenpakete 2 zum Aufspritzen von Farbe auf den Dochtstrang 1 vorgesehen. Grundsätzlich würde auch ein Düsenpaket 2 ausreichen. In einer besonders bevorzugten Variante ist aber vorgesehen, verschiedene Farben, wie zum Beispiel rot und blau und gelb und schwarz, auf den Dochtstrang 1 aufzubringen, wofür im gezeigten Ausführungsbeispiel die vier Düsenpakete 2 für jeweils eine Farbe vorgesehen sind. Jedes dieser Düsenpakete 2 trägt - wie in Fig. 4 gezeigt - auf seiner zur Applikationszone gerichteten Seite eine Vielzahl von Düsen 7 zum Aufspritzen der Farbe. Bevorzugt ist dabei vorgesehen, dass die Düsen 7 zumindest teilweise einzeln und/oder in Gruppen ansteuerbar - insbesondere zu öffnen und zu schließen - sind. Um die besten Voraussetzungen für die Musteraufbringung zu gewährleisten, kann darüber hinaus der Abstand der Düsen 7 bzw. der Düsenpakete 2 zum Dochtstrang 1 bzw. zum Transportrad 3 einstellbar sein. Die Applikationsbreite kann an die Dochtstrangbreite durch Zu- oder Abschalten der randlich gelegenen Düsen 7 angepasst werden. Wie in Fig. 4 dargestellt, ist es darüber hinaus günstig, die Düsen 7 des Düsenpaketes 2, bezogen auf die Transportrichtung 11 des Dochtstranges 1, seitlich versetzt zueinander anzuordnen, damit bei vollständiger Öffnung aller Düsen 7 die Farbe in einer geschlossenen Fläche aufgebracht wird. Sämtliche Einstellmöglichkeiten der Düsenpakete 2 sind vorzugsweise programmierbar. Hierdurch wird es möglich, beliebige Muster in sehr hoher Qualität und mehrfarbig - zum Beispiel mit trichromatischem Effekt - auf den Dochtstrang 1 aufzubringen.

## Patentansprüche

1. Einrichtung zum Aufbringen von Farbmustern auf mindestens einen Dochtstrang aus lose zusammengefügten oder garnartig miteinander versponnenen Haaren und/oder Fasern und/oder Textilien mit einer Färbungsvorrichtung und einer Transportvorrichtung zum Bewegen des Dochtstranges relativ zur Färbungsvorrichtung, wobei die Einrichtung eine Verzögerungsvorrichtung aufweist, welche den von der Transportvorrichtung bewegten Dochtstrang unter Zugspannung versetzt, **dadurch gekennzeichnet, dass** die Transportvorrichtung ein von einer Antriebsvorrichtung angetriebenes Transportrad (3) mit einer an seinem Umfang angeordneten Führungsbahn (6) für den Dochtstrang (1) aufweist und dass die Färbungsvorrichtung (2) im Bereich der Führungsbahn (6) des Transportrades (3) angeordnet ist und die Farbe auf den in der Führungsbahn (6) des Transportrades (3) gebogen bzw in Bogenform geführten Dochtstrang (1) aufbringt.

2. Einrichtung nach Anspruch 1, **dadurch gekennzeichnet, dass** die Führungsbahn (6) des Transportrades (3) durch Seitenführungsstege (5) seitlich begrenzt ist.

3. Einrichtung nach Anspruch 1 oder 2, **dadurch gekennzeichnet, dass** die Verzögerungsvorrichtung ein, vorzugsweise vom Transportrad (3) angetriebenes, Einzugsrad (4) mit einer, vorzugsweise an seinem Umfang angeordneten und/oder Seitenführungsstege (5') seitlich begrenzten, Führungsbahn (6') für den Dochtstrang (1) aufweist.

4. Einrichtung nach Anspruch 2 und 3, **dadurch gekennzeichnet, dass** das Transportrad (3) und das Einzugsrad (4) in der Weise antreibbar sind, dass im Betrieb der Einrichtung die Umfangsgeschwindigkeit der Führungsbahn (6) des Transportrades (3), vorzugsweise einstellbar, größer ist als die Umfangsgeschwindigkeit der Führungsbahn (6') des Einzugsrades (4).

5. Einrichtung nach Anspruch 4, **dadurch gekennzeichnet, dass** das Einzugsrad (4) mit dem Transportrad (3), vorzugsweise schlupffrei, zwangsgekoppelt ist.

6. Einrichtung nach Anspruch 5, **dadurch gekennzeichnet, dass** zur, vorzugsweise schlupffreien, Zwangskopplung des Transportrades (3) und des Einzugsrades (4) eine Anpressvorrichtung vorgesehen ist, welche dazu geeignet ist, das Transportrad (3) und das Einzugsrad (4) an ihren jeweiligen Umfangsflächen (10, 10'), vorzugsweise mit den jeweiligen Seitenstegen (5, 5'), aneinander zu pressen.

7. Einrichtung nach einem der Ansprüche 3 bis 6, **dadurch gekennzeichnet, dass** das Einzugsrad (4) elastisch verformbares Material wie zB Gummi aufweist.

8. Einrichtung nach einem der Ansprüche 1 bis 7, **dadurch gekennzeichnet, dass** die Führungsvorrichtung und die Verzögerungsvorrichtung so ausgebildet sind, dass der Dochtstrang (1) auf einer im Wesentlichen omegaförmigen Bahn geführt ist.

9. Einrichtung nach einem der Ansprüche 1 bis 8, **dadurch gekennzeichnet, dass** die Färbungsvorrichtung zum Aufbringen, vorzugsweise Aufspritzen, von Farbe auf und/oder in den Dochtstrang (1) ausgebildet ist, ohne dass hierzu ein physischer Kontakt zwischen Dochtstrang (1) und Färbungsvorrichtung entsteht.

10. Einrichtung nach Anspruch 9, **dadurch gekennzeichnet, dass** die Färbungsvorrichtung mindestens ein, vorzugsweise mehrere, Düsenpaket(e) (2) mit jeweils mindestens einer, vorzugsweise jeweils mehreren, Düse(n) (7) aufweist, wobei im Fall von mehreren Düsen (7) diese zumindest teilweise einzeln und/oder in Gruppen ansteuerbar sind.

11. Verwendung der Einrichtung nach einem der Ansprüche 1 bis 10, vorzugsweise in einem Space-Dye-Verfahren, wobei mehrere bereits versponnene Garne des Dochtstrangs (1) in der Weise eng aneinander anliegend von der Transportvorrichtung geführt werden, dass sie im Bereich der Färbungsvorrichtung im Wesentlichen als geschlossene Fläche angeordnet sind.

## Claims

1. An apparatus for applying colour patterns to at least one wick thread comprising hairs and/or fibres and/or textiles which are loosely assembled or which are spun thread-like with each other, comprising a dyeing device and a transport device for moving the wick thread relative to the dyeing device, wherein the apparatus has a delay device which sets the wick thread moved by the transport device under a tensile stress, **characterized in that** the transport device has a transport wheel (3) driven by a drive device, the transport wheel (3) has a guide path (5) arranged at its periphery for the wick thread (1), and that the dyeing device (2) is arranged in the region of the guide path (6) of the transport wheel (3) and applies the dye to the wick thread (1) which is guided in an arcuate shape or curved in the guide path (6) of the transport wheel (3).

2. The apparatus according to claim 1, **characterized in that** the guide path (6) of the transport wheel (3) is laterally delimited by side guide limbs (5).

3. The apparatus according to claim 1 or 2, **characterized in that** the delay device has an intake wheel (4), which is preferably driven by the transport wheel (3), with a guide path (6') for the wick thread (1), that is preferably arranged at its periphery and/or is laterally delimited by side guide limbs (5').

4. The apparatus according to claim 2 and 3, **characterized in that** the transport wheel (3) and the intake wheel (4) can be driven in such a way that in operation of the apparatus, the peripheral speed of the guide path (6) of the transport wheel (3) is, preferably adjustably, greater than the peripheral speed of the guide path (6') of the intake wheel (4).

5. The apparatus according to claim 4, **characterized in that** the intake wheel (4) is, preferably in a slip-free manner, positively coupled to the transport wheel (3).

6. The apparatus according to claim 5, **characterized in that**, for the preferably slip-free, positive coupling of the transport wheel (3) and the intake wheel (4) there is provided a contact pressing device which is configured such so as to press the transport wheel (3) and the intake wheel (4) against each other at their respective peripheral surfaces (10, 10'), preferably with the respective side limbs (5, 5').

7. The apparatus according to one of the claims 3 to 6, **characterized in that** the intake wheel (4) includes elastically deformable material, for example rubber.

8. The apparatus according to one of the claims 1 to 7, **characterized in that** the guide device and the delay device are configured such so as to guide the wick thread (1) on a substantially omega-shaped path.

9. The apparatus according to one of the claims 1 to 8, **characterized in that** the dyeing device is configured such so as to apply, preferably to spray, dye onto and/or into the wick thread (1) without physical contact between the wick thread (1) and the dyeing device.

10. The apparatus according to claim 9, **characterized in that** the dyeing device has at least one and preferably a plurality of nozzle assemblies (2) each having at least one and preferably a respective plurality of nozzles (7), wherein in the case of a plurality of nozzles (7), these can be actuated at least partially individually and/or in groups.

11. Use of the apparatus according to one of the claims 1 to 10, preferably in a space-dye-process, wherein a plurality of yarns which are already spun of the wick thread (1) are guided in a condition of bearing closely against each other by the transport device in such a way that in the region of the dyeing device, so that the yarns are arranged substantially in the form of a closed surface.

## Revendications

1. Dispositif destiné à l'application d'échantillons de couleurs sur au moins une mèche composée de cheveux et/ou fibres et/ou textiles assemblés de façon lâche ou filés les uns avec les autres à la façon d'un fil, avec un dispositif de teinture et un dispositif de transport destiné à déplacer la mèche par rapport au dispositif de teinture, dans lequel le dispositif présente un dispositif de décélération qui met sous tension de traction la mèche déplacée par le dispositif de transport, **caractérisé en ce que** le dispositif de transport présente une roue de transport (3), entraînée par un dispositif d'entraînement, avec une trajectoire de guidage (6) disposée sur sa périphérie pour la mèche (1), et **en ce que** le dispositif de teinture (2) est disposé dans la zone de la trajectoire de guidage (6) de la roue de transport (3) et applique la couleur sur la mèche (1) guidée de façon courbée ou respectivement en forme d'arc dans la trajectoire de guidage (6) de la roue de transport (3).

2. Dispositif selon la revendication 1, **caractérisé en ce que** la trajectoire de guidage (6) de la roue de transport (3) est limitée latéralement par des nervures de guidage latérales (5).

3. Dispositif selon la revendication 1 ou 2, **caractérisé en ce que** le dispositif de décélération présente une roue d'entrée (4), de préférence entraînée par la roue de transport (3), avec une trajectoire de guidage (6') pour la mèche (1) disposée de préférence sur sa périphérie et/ou limitée latéralement par des nervures de guidage latérales (5').

4. Dispositif selon les revendications 2 et 3, **caractérisé en ce que** la roue de transport (3) et la roue d'entrée (4) peuvent être entraînées de telle sorte que, pendant le fonctionnement du dispositif, la vitesse circonférentielle de la trajectoire de guidage (6) de la roue de transport (3), de préférence réglable, est supérieure à la vitesse circonférentielle de la trajectoire de guidage (6') de la roue d'entrée (4).

5. Dispositif selon la revendication 4, **caractérisé en ce que** la roue d'entrée (4) est couplée en force à la roue de transport (3), de préférence sans glissement.

6. Dispositif selon la revendication 5, **caractérisé en ce que**, pour le couplage en force, de préférence sans glissement, de la roue de transport (3) et de la roue d'entrée (4), il est prévu un dispositif de pression qui est adapté pour presser l'une contre l'autre la roue de transport (3) et la roue d'entrée (4) sur leurs surfaces circonférentielles (10, 10') respectives, de préférence avec les nervures de guidage latérales (5, 5') respectives.

7. Dispositif selon l'une des revendications 3 à 6, **caractérisé en ce que** la roue d'entrée (4) présente un matériau élastiquement déformable, comme du caoutchouc par exemple.

8. Dispositif selon l'une des revendications 1 à 7, **caractérisé en ce que** le dispositif de guidage et le dispositif de décélération sont constitués de telle sorte que la mèche (1) est guidée sur une trajectoire essentiellement en forme d'oméga.

9. Dispositif selon l'une des revendications 1 à 8, **caractérisé en ce que** le dispositif de teinture est constitué pour l'application, de préférence la projection, de couleur sur et/ou dans la mèche (1) sans qu'il en résulte à cette occasion un contact physique entre la mèche (1) et le dispositif de teinture.

10. Dispositif selon la revendication 9, **caractérisé en ce que** le dispositif de teinture présente respectivement au moins un, de préférence plusieurs paquets de buses (2) avec respectivement au moins une, de préférence respectivement plusieurs buses (7), dans lequel, en cas de plusieurs buses (7), celles-ci peuvent être pilotées au moins partiellement de façon individuelle et/ou en groupes.

11. Utilisation du dispositif selon l'une des revendications 1 à 10, de préférence dans un procédé Space-Dye, dans laquelle plusieurs fils de la mèche (1) déjà filés sont guidés par le dispositif de transport de façon étroitement adjacente entre eux de telle sorte que, dans la zone du dispositif de teinture, ils sont disposés essentiellement en tant que surface fermée.
